# EUROPÄISCHE PATENTSCHRIFT

(11) **EP 1 000 208 B1**
(45) Veröffentlichungstag und Bekanntmachung des Hinweises auf die Patenterteilung: **14.11.2001**
(21) Anmeldenummer: 98941330.7
(22) Anmeldetag: 15.07.1998
(51) Int. Cl.: E04G 23/02

(54) **FLACHBAND-LAMELLE ZUR VERSTÄRKUNG VON BAUTEILEN SOWIE VERFAHREN ZUR ANBRINGUNG DER FLACHBAND-LAMELLE AN EINEM BAUTEIL**
FLAT STRIP LAMELLA FOR REINFORCING BUILDING COMPONENTS AND METHOD FOR PLACING A FLAT STRIP LAMELLA ON A COMPONENT
LAMELLE DE BANDE PLATE POUR RENFORCER DES ELEMENTS DE CONSTRUCTION, AINSI QUE PROCEDE POUR POSER CETTE LAMELLE SUR UN ELEMENT DE CONSTRUCTION

(30) Priorität: 31.07.1997 DE 19733067
(43) Veröffentlichungstag der Anmeldung: 17.05.2000
(73) Patentinhaber: Sika AG, vorm. Kaspar Winkler & Co., CH-8048 Zürich (CH)
(72) Erfinder: BLEIBLER, Alexander, CH-8406 Winterthur (CH); SCHÜMPERLI, Ernesto, CH-8832 Wollerau (CH); STEINER, Werner, CH-8405 Winterthur (CH)
(74) Vertreter: Wolf, Eckhard, Dr.-Ing.
(86) Internationale Anmeldenummer: EP9804383
(87) Internationale Veröffentlichungsnummer: WO9906651

(56) Entgegenhaltungen:
- WO-A-96/21785

## Beschreibung

Die Erfindung betrifft eine Flachband-Lamelle zur Verstärkung von lastaufnehmenden oder lastübertragenden Bauteilen, die aus einer Verbundstruktur aus einer Vielzahl von parallel zueinander ausgerichteten biegsamen oder biegeschlaffen Tragfasern und einer die Tragfasern schubfest miteinander verbindenden Bindemittelmatrix besteht und die mittels eines Klebers breitseitig an der Oberfläche des zu verstärkenden Bauteils befestigbar ist. Die Erfindung betrifft ferner ein Verfahren zur Anbringung derartiger Flachband-Lamellen an einem Bauteil.

Verstärkungslamellen dieser Art sind beispielsweise bekannt aus der WO 96/21785. Die Verstärkungslamellen werden dort an langgestreckten und/oder flächigen Bauteilen eingesetzt. Die eine Bindemittelmatrix aus einem Duroplast, insbesondere aus Epoxidharz aufweisenden Verstärkungslamellen lassen keine Biegungen mit kleinen Biegeradien zu, so daß über eine Bauteilkante hinweg geführte, bügelartige Verstärkungen hiermit nicht möglich waren. Bügelförmige Bewehrungen werden beispielsweise benötigt, um bei Stahlbetonbalken und Stahlbetonplattenbalken den Zusammenhang zwischen der Druck- und Zugzone zu sichern und Schub- und Querrisse zu vermeiden.

Ausgehend hiervon liegt der Erfindung die Aufgabe zugrunde, eine Flachband-Lamelle zu entwickeln, die eine kantenübergreifende Verstärkung von Bauteilen ermöglicht. Eine weitere Aufgabe der Erfindung besteht in der Entwicklung eines Verfahrens zur Anbringung derartiger Flachband-Lamellen an Bauteilen.

Zur Lösung dieser Aufgabe werden die in den Patentansprüchen 1 sowie 6 bis 9 angegebenen Merkmalskombinationen vorgeschlagen. Vorteilhafte Ausgestaltungen und Weiterbildungen der Erfindung ergeben sich aus den abhängigen Ansprüchen.

Erfindungsgemäß wird die Biegesteifheit der Flachband-Lamellen vor allem durch die Bindemittelmatrix verursacht. Um die Flachband-Lamelle auch über gebogene Bauteiloberflächen und Bauteilkanten führen zu können, wird gemäß der Erfindung vorgeschlagen, daß die Bindemittelmatrix aus einem thermoplastischen Kunststoff besteht. Durch eine lokale Temperaturerhöhung kann eine solche Flachband-Lamelle verformt und an die Oberflächenkontur des zu verstärkenden Bauteils angepaßt werden. Der Glasumwandlungspunkt des verwendeten thermoplastischen Kunststoffs sollte zweckmäßig oberhalb 100 °C liegen, während der Fließübergangsbereich oberhalb 160 °C beginnen sollte, um eine zuverlässige Handhabung zu gewährleisten. Die lokale Aufheizung der Flachbandlamelle kann vor Ort beispielsweise mit Hilfe eines Heißluftföns erfolgen.

Für die Bildung der Bindemittelmatrix kommt beispielsweise ein thermoplastischer Kunststoff aus der Gruppe der Polyolefine, Vinylpolymere, Polyamide, Polyesther, Polyacetale, Polycarbonate und thermoplastische Polyurethane und Ionomere in Betracht.

Die Tragfasern sind zweckmäßig als Kohlenstoffasern ausgebildet, die sich durch einen hohen Elastizitätsmodul auszeichnen. Die Tragfasern können aber auch Aramidfasern, Glasfasern, Polypropylenfasern und dergleichen enthalten oder aus diesen bestehen.

Zur Anbringung der erfindungsgemäßen langgestreckten Flachband-Lamellen an einem über eine Bauteilkante hinweg zu verstärkenden Bauteil wird gemäß der Erfindung vorgeschlagen, daß die Flachband-Lamelle in ihrem über die Bauteilkante hinweg zu führenden Zwischenbereich auf eine oberhalb des Glasumwandlungspunkts des thermoplastischen Bindemittels liegende Temperatur erhitzt, im erhitzten Zustand um einen dem Kantenwinkel des Bauteils entsprechenden Winkel gebogen und vor oder nach dem Abkühlen am Bauteil über die Bauteilkante hinweg mittels einer Kleberschicht aufgeklebt wird.

Die erfindungsgemäße Verwendung einer thermoplastischen Bindemittelmatrix erlaubt es, die Flachband-Lamellen im vorgespannten Zustand auf eine Bauteiloberfläche aufzubringen. Die Flachband-Lamellen lassen sich mit ihren über die zu verstarkende Bauteiloberfläche überstehenden freien Enden in erhitztem Zustand auf je ein Spannelement aufziehen oder aufbiegen und daran fixieren. Die Spannelemente können dann gegeneinander verspannt werden, so daß die Flachband-Lamelle in vorgespanntem Zustand auf die Bauteiloberfläche aufgeklebt werden kann. Zum Verspannen der Spannelemente kann ein im Abstand von der zu verstärkenden Bauteiloberfläche angeordneter Spannmechanismus vorgesehen werden. Der Spannmechanismus kann auch nur an einem Ende der Flachband-Lamelle angreifen, wenn das andere Ende durch ein geeignetes Spannelement an der Bauteiloberfläche fixiert wird.

Weiter besteht mit der erfindungsgemäßen thermoplastischen Bindemittelmatrix die Möglichkeit, die freien Enden der Flachband-Lamelle unter der Einwirkung von Druck und Wärme in eine Wellen- oder Zick-Zack-Form zu pressen. Zur formschlüssigen Verankerung werden die auf diese Weise verformten Lamellenenden in eine mit einem Kleber ausgefüllte Bauteilausnehmung eingeführt, so daß sich die Zick-Zack-Bereiche mit dem pastösen Kleber ausfüllen und nach dem Erhärten des Klebers mit diesem eine formschlüssige Verbindung bilden.

Die Flachband-Lamelle mit der erfindungsgemäßen thermoplastischen Bindemittelmatrix läßt sich ferner zur Verstärkung säulenförmiger Bauteile einsetzen. Dazu wird die auf eine Temperatur oberhalb des Glasübergangsbereichs der Bindemittelmatrix erhitzte Flachband-Lamelle auf die mit einem flüssigen Reaktionskleber beschichtete Oberfläche des säulenförmigen Bauteils spiralig aufgewickelt und im aufgewickelten Zustand bei gleichzeitigem Aushärten des Klebers auf Gebrauchstemperatur abgekühlt, Um Flüssigkeitsansammlungen unter der Flachbandwicklung zu vermeiden, ist es von Vorteil, wenn zwischen zwei Spiralwindungen der Flachband-Lamelle ein Abstand eingehalten wird.

Um die Haftwirkung zwischen der Flachband-Lamelle und dem beispielsweise aus Epoxidharz bestehenden Kleber zu verbessern, kann es von Vorteil sein, wenn die Flachband-Lamelle an ihrer kleberseitigen Oberfläche von dem Bindemittel unter Freilegung von Tragfaseroberflächen beispielsweise durch Aufrauhen oder Anschleifen befreit wird.

Im folgenden wird die Erfindung anhand der in der Zeichnung in schematischer Weise dargestellten Ausführungsbeispiele näher erläutert. Es zeigen
- Fig. 1a: eine Draufsicht auf einen Ausschnitt aus einer Verstärkungslamelle;
- Fig. 1b: einen Schnitt entlang der Schnittlinie B-B der Fig. 1a in vergrößerter Darstellung;
- Fig. 2: einen Schnitt durch einen Stahlbeton-Plattenbalken mit bügelförmig gebogener Verstärkungslamelle;
- Fig. 3: das eine Ende der Verstärkungslamelle, das in die Bauteilausnehmung der Fig. 2 einführbar ist;
- Fig. 4: eine Spannvorrichtung zur vorgespannten Anbringung der Verstärkungslamelle an einem Bauteil;
- Fig. 5: eine ausschnittsweise Seitenansicht eines mit einer Verstärkungslamelle spiralig umwickelten säulenförmigen Bauteils.

Die in der Zeichnung dargestellten Flachband-Lamellen 10 sind zur nachträglichen Verstärkung von Bauteilen 12, wie Stahlbetonkonstruktionen und Mauerwerk bestimmt. Sie sind mit ihrer einen Breitseite 14 mit Hilfe eines vorzugsweise aus Epoxidharz bestehenden Klebers 16 an der Oberfläche des Bauteils befestigt und zusätzlich mit ihren freien Enden 32,34 am Bauteil 12 verankert (Fig. 2).

Das Bauteil 12 nach Fig. 2 ist beispielhaft als Plattenbalken aus Stahlbeton ausgebildet, bei welchem die Lamelle 10 sich bügelartig über den Steg 22 des Bauteils 12 erstreckt und dabei über die Eckkanten 24 des Stegs 22 gebogen ist.

Die Flachband-Lamelle 10 weist eine Verbundstruktur aus einer Vielzahl von parallel zueinander ausgerichteten biegsamen oder biegeschlaffen Tragfasern 26 aus Kohlenstoff und aus einer die Tragfasern schubfest miteinander verbindenden Bindemittelmatrix 28 aus einem thermoplastischen Kunststoff auf. Die thermoplastische Binde mittelmatrix 28 sorgt dafur, daß die Flachband-Lamelle bei Gebrauchstemperatur relativ steif ist und durch Aufheizen auf eine Temperatur oberhalb des Glasumwandlungspunktes plastisch verformbar ist. Um die zunächst langgestreckte Flachband-Lamelle 10 über die Ecken 24 zu führen, wird sie an dem Zwischenbereich 30 auf eine Temperatur oberhalb des Glasumwandlungspunkts der thermoplastischen Bindemittelmatrix erhitzt und dem ggf. abgerundeten Eckwinkel entsprechend um 90' plastisch gebogen. Diese Biegung bleibt nach dem Abkühlen auf Gebrauchstemperatur erhalten.

Bei dem in Fig. 2 gezeigten Ausführungsbeispiel wird auch bei der Verankerung des einen Endes 32 der Flachband-Lamelle von der plastischen Verformbarkeit unter Temperaturerhöhung Gebrauch gemacht. Das abgebogene Ende 32 ist mit dem Kleber 16 am Bauteil 12 angeklebt. An ihrem anderen freien Ende 34 weist die Flachband-Lamelle eine zick-zack-förmige Verformung auf, die unter Einwirkung von Druck und Wärme erzeugt worden ist. Mit diesem Ende 34 taucht die Flachband-Lamelle 10 in eine mit Kleber ausgefüllte Ausnehmung 35 des Bauteils 12 ein und bildet beim Aushärten des Klebers in dieser Ausnehmung eine formschlüssige Verankerung.

Bei dem in Fig. 4 gezeigten Ausführungsbeispiel werden die freien Enden 36 der Flachband-Lamelle 10 in erhitztem, plastisch ver formbarem Zustand auf trommelförmige Spannelemente 38 aufgezogen und dort verankert. Die Spannelemente 38 können unter der Einwirkung eines geeigneten Spannmechanismus in Richtung des Doppelpfeils 39 gegeneinander verschoben werden, so daß die Flachband-Lamelle 10 beim Aufkleben auf das Bauteils 12 mit Hilfe des Klebers 16 vorgespannt ist. Wird die Vorspannung bis zum Aushärten des Klebers aufrechterhalten, erhält man eine Verbesserung der Verstärkungswirkung.

Bei dem in Fig. 5 gezeigten Ausführungsbeispiel ist eine Flachbandlamelle 10 spiralig auf ein säulenförmiges Bauteil 12 aufgewickelt und an diesem angeklebt. Um das Aufwickeln zu erleichtern, wird die Flachband-Lamelle auf eine erhöhte Temperatur gebracht, so daß sie beim Aufwickeln leicht in ihre spiralige Form gebracht werden kann.

Zusammenfassend ist folgendes festzustellen: Die Erfindung bezieht sich auf eine Flachband-Lamelle 10 zur Verstärkung von lastaufnehmenden oder lastübertragenden Bauteilen 12, beispielsweise aus Beton, Holz, Stahl, Naturstein oder Mauerwerk. Die Flachband-Lamelle 10 weist eine Verbundstruktur aus einer Vielzahl von parallel ausgerichteten, biegsamen oder biegeschlaffen Tragfasern 26 und einer die Tragfasern schubfest miteinander verbindenden Bindemittelmatrix 28 auf. Sie ist mittels eines Klebers 16 breitseitig an der Oberfläche des zu verstärkenden Bauteils befestigbar. Um die Flachband-Lamelle auch über Eckkanten eines Bauteils biegen zu können, wird gemäß der Erfindung vorgeschlagen, daß die Bindemittelmatrix 28 aus einem thermoplastischen Kunststoff besteht.

## Patentansprüche

1. Flachband-Lamelle zur Verstärkung von lastaufnehmenden oder lastübertragenden Bauteilen (12), vorzugsweise aus Beton, die eine Verbundstruktur aus einer Vielzahl von parallel ausgerichteten, biegsamen oder biegeschlaffen Tragfasern (26) und einer die Tragfasern schubfest miteinander verbindenden Bindemittelmatrix (28) aufweist und die mittels eines Klebers (16) breitseitig an der Oberfläche des zu verstärkenden Bauteils (12) befestigbar ist, **dadurch gekennzeichnet, daß** die Bindemittelmatrix (28) aus einem thermoplastischen Kunststoff besteht.

2. Flachband-Lamelle nach Anspruch 1, **dadurch gekennzeichnet, daß** der Glasumwandlungspunkt des thermoplastischen Kunststoffs mindestens 100 °C und der Fließübergangspunkt mindestens 160 °C beträgt.

3. Flachband-Lamelle nach Anspruch 1 oder 2, **dadurch gekennzeichnet, daß** ein thermoplastischer Kunststoff aus der Gruppe der Polyolefine, Vinylpolymere, Polyamide, Polyesther, Polyacetale, Polycarbonate, Polyurethane und Ionomere vorgesehen ist.

4. Flachband-Lamelle nach einem der Ansprüche 1 bis 3, **dadurch gekennzeichnet, daß** die Tragfasern Kohlenstoffasern enthalten oder als solche ausgebildet sind.

5. Flachband-Lamelle nach einem der Ansprüche 1 bis 4, **dadurch gekennzeichnet, daß** die Tragfasern Aramidfasern, Glasfasern oder Polypropylenfasern enthalten oder als solche ausgebildet sind.

6. Verfahren zur Anbringung einer vorgefertigten langgestreckten Flachband-Lamelle nach einem der Ansprüche 1 bis 5 an einem über mindestens eine Bauteilkante (24) hinweg zu verstärkenden Bauteil (12), **dadurch gekennzeichnet, daß** die Flachband-Lamelle in ihrem über die Bauteilkante (24) hinwegzuführenden Zwischenbereich (30) auf eine oberhalb des Glasumwandlungspunkts des thermoplastischen Bindemittels liegende Temperatur erhitzt, im erhitzten Zustand um einen dem Kantenwinkel des Bauteils entsprechenden Winkel gebogen und vor oder nach dem Abkühlen am Bauteil über die Bauteilkante hinweg mittels einer Kleberschicht (16) aufgeklebt wird.

7. Verfahren zur Anbringung einer vorgefertigten Flachband-Lamelle nach einem der Ansprüche 1 bis 5 an einer Bauteiloberfläche, **dadurch gekennzeichnet, daß** die Flachband-Lamelle (10) mit ihren freien Enden in erhitztem Zustand auf je ein Spannelement aufgezogen oder aufgebogen und an diesem arretiert wird und daß die Spannelemente (38) unter Vorspannung der Flachband-Lamelle (10) gegeneinander verspannt und die Flachband-Lamelle im vorgespannten Zustand auf die Bauteiloberfläche aufgeklebt wird.

8. Verfahren zur Anbringung einer Flachband-Lamelle nach einem der Ansprüche 1 bis 5 an einem Bauteil mit Hilfe eines Klebers, **dadurch gekennzeichnet, daß** in die freien Enden (34) der Flachband-Lamelle (10) unter der Einwirkung von Druck und Wärme eine Wellen- oder Zick-Zack-Form eingepreßt wird, und daß die Wellen- oder Zick-Zack-Bereiche beim Einsetzen der Lamellenenden (34) in eine Bauteilausnehmung unter Herstellung einer formschlüssigen Verbindung mit Kleber ausgefüllt werden.

9. Verfahren zur Anbringung einer Flachband-Lamelle nach einem der Ansprüche 1 bis 5 an einem Bauteil mit Hilfe eines Klebers, **dadurch gekennzeichnet, daß** die auf eine Temperatur oberhalb des Glasübergangsbereichs des Bindemittels erhitzte Flachband-Lamelle auf die mit einem flüssigen Reaktionskleber beschichtete Oberfläche eines säulenförmigen Bauteils spiralig aufgewickelt und im aufgewickelten Zustand bei gleichzeitigem Aushärten des Klebers auf Gebrauchstemperatur abgekühlt wird.

10. Verfahren nach einem der Ansprüche 6 bis 9, **dadurch gekennzeichnet, daß** an der Flachband-Lamelle (10) auf ihrer mit dem Bauteil zu verbindenden Seitenfläche die Tragfasern (26) zumindest teilweise durch Abtrag von Bindemittel (28) freigelegt werden.

## Claims

1. Flat strip lamella for reinforcing load-bearing or load-transmitting building components (12), preferably comprised of concrete, which comprises a composite structure of a plurality of parallel-aligned bendable or flexible reinforcing fibers (26) and a binder matrix (28) which joins the reinforcing fibers in a shear-resistant manner, and which can be attached facewise to the outer surface of the reinforcing construction component (12) by means of an adhesive (16), characterized therein, that the binding matrix (28) consists of a thermoplastic resin.

2. Flat strip lamella according to claim 1, characterized therein, that the glass transition point of the thermoplastic resin is at least 100°C and the melting point is at least 160°C.

3. Flat strip lamella according to claim 1 or 2, characterized therein, that the thermoplastic resin is selected from the group consisting of polyolefins, vinylpolymers, polyamide, polyester, polyacetale, polycarbonate, polyurethane and ionomers.

4. Flat strip lamella according to one of claims 1 through 3, characterized therein, that the reinforcing fibers are or include carbon fibers.

5. Flat strip lamella according to one of claims 1 through 4, characterized therein, that the carrying fibers are or include aramid fibers, glass fibers or polypropylene fibers.

6. Method for attachment of a premanufactured longitudinally extending flat strip lamella according to one of claims 1 through 5 to a construction component (12) over at least one corner edge (24), characterized therein, that the flat strip lamella is heated in the intermediate area (30) to be applied over the corner (24) of the construction component to a temperature above the glass transition point of the thermoplastic binder, that it is bent in the heated condition at an angle corresponding to that of the corner or edge angle of the construction component, and that before or after cooling it is adhered to the construction component over the construction edge by means of a adhesive layer (16).

7. Method for attachment of a premanufactured flat strip lamella according to one of claims 1 through 5 to a construction component surface, characterized therein, that the flat strip lamella (10) with each free end in a heated condition is drawn or bent upon a respective tensioning element, and is arrested thereto, and that the tensioning elements (38) are tensioned against each other and the flat strip lamella (10) is adhered to the construction component surface in this pretensioned condition.

8. Method for attachment of a flat strip lamella according to one of claims 1 through 5 to a construction component with the aid of an adhesive, characterized therein, that a wave or zigzag shape is pressed in into the free ends (34) of the flat strip lamella (10) under the application of pressure and heat, and while inserting the lamella ends (34) into a construction component recess the wave or zigzag areas are filled with adhesive under production of a form fitting connection.

9. Method for attachment of a flat strip lamella according to one of claims 1 through 5 to an construction component with the aid of an adhesive, characterized therein, that the flat strip lamella is heated to a temperature above the glass transition pint of the binder is wound in a spiral manner about a column-shaped construction component and in this wound state is cooled to room temperature with simultaneous hardening of the adhesive.

10. Method according to one of claims 6 through 9,
characterized therein, that the reinforcing fibers (26) are at least partially exposed by removal of binder (28) from the surface of the side which is to be connected with the construction component.

## Revendications

1. Lamelle de bande plate pour renforcer des éléments de construction (12) préférentiellement en béton, absorbant des charges ou répercutant des charges, ladite lamelle présentant une structure composite constituée d'un grand nombre de fibres de support (26) orientées parallèlement, flexibles ou cédant à la flexion, et d'une matrice (28) en un liant qui solidarise lesdites fibres de support avec résistance à la poussée, et pouvant être fixée par ses côtés larges, au moyen d'un adhésif (16), à la surface de l'élément de construction (12) devant être renforcé, **caractérisée par le fait que** la matrice (28) du liant consiste en une matière thermoplastique.

2. Lamelle de bande plate selon la revendication 1, **caractérisée par le fait que** la température de verre de la matière thermoplastique est d'au moins 100°C, et le point de transition à l'état fluide se situe à au moins 160°C.

3. Lamelle de bande plate selon la revendication 1 ou 2, **caractérisée par** 'le fait qu'il est prévu une matière thermoplastique provenant du groupe des polyoléfines, des polymères vinyliques, des polyamides, des polyesters, des polyacétals, des polycarbonates, des polyuréthannes et des ionomères.

4. Lamelle de bande plate selon l'une des revendications 1 à 3, **caractérisée par le fait que** les fibres de support renferment des fibres de carbone, ou sont réalisées sous la forme de ces dernières.

5. Lamelle de bande plate selon l'une des revendications 1 à 4, **caractérisée par le fait que** les fibres de support renferment des fibres d'aramide, des fibres de verre ou des fibres de polypropylène, ou sont réalisées sous la forme de ces dernières.

6. Procédé pour poser une lamelle de bande plate allongée préfabriquée, selon l'une des revendications 1 à 5, sur un élément de construction (12) devant être renforcé au moins au-delà d'une arête (24) dudit élément de construction, **caractérisé par le fait que** ladite lamelle de bande plate est chauffée, dans sa zone intermédiaire (30) devant dépasser au-delà de ladite arête (24) de l'élément de construction, jusqu'à une température excédant la température de verre du liant thermoplastique ; est coudée, à l'état chauffé, d'un angle correspondant à l'angle de l'arête de l'élément de construction ; et est collée sur l'élément de construction avant ou après le refroidissement, au-delà de l'arête dudit élément de construction, au moyen d'une couche d'adhésif (16).

7. Procédé pour poser, à la surface d'un élément de construction, une lamelle de bande plate préfabriquée selon l'une des revendications 1 à 5, **caractérisé par le fait que** ladite lamelle de bande plate (10) est tendue ou cintrée par ses extrémités libres, à l'état chauffé, sur un élément respectif de serrage sur lequel elle est arrêtée ; et **par le fait que** les éléments de serrage (38) sont bloqués mutuellement avec précontrainte de la lamelle de bande plate (10), puis ladite lamelle de bande plate est collée à l'état précontraint sur la surface de l'élément de construction.

8. Procédé pour poser sur un élément de construction, à l'aide d'un adhésif, une lamelle de bande plate selon l'une des revendications 1 à 5, **caractérisé par le fait qu'**une empreinte ondulée ou en zigzag est ménagée par pressage dans les extrémités libres (34) de la lamelle de bande plate (10), sous l'action de la pression et de la chaleur ; et **par le fait que** les régions ondulées ou en zigzag sont emplies d'adhésif lors de l'insertion des extrémités (34) de la lamelle dans un évidement de l'élément de construction, en établissant une liaison par concordance de formes.

9. Procédé pour poser sur un élément de construction, à l'aide d'un adhésif, une lamelle de bande plate selon l'une des revendications 1 à 5, **caractérisé par le fait que** ladite lamelle de bande plate, chauffée jusqu'à une température excédant la température de verre du liant, est enroulée spiroïdalement sur la surface d'un élément de construction en forme de colonne, revêtue d'un adhésif réactif liquide, puis est refroidie à l'état enroulé jusqu'à la température d'utilisation, avec durcissement simultané de l'adhésif.

10. Procédé selon l'une des revendications 6 à 9, **caractérisé par le fait que** les fibres de support (26) sont au moins partiellement mises à nu par enlèvement de liant (28) sur la lamelle de bande plate (10), sur sa surface latérale devant être reliée à l'élément de construction.
